# EUROPÄISCHE PATENTSCHRIFT

(11) **EP 4 281 708 B1**
(45) Veröffentlichungstag und Bekanntmachung des Hinweises auf die Patenterteilung: **04.02.2026**
(21) Anmeldenummer: 22731698.1
(22) Anmeldetag: 07.06.2022
(51) Int. Cl.: F24C 14/00, F24C 13/00

(54) **GARGERÄT FÜR DIE GROSSKÜCHE MIT FETTABSAUGEINRICHTUNG, SOWIE VERFAHREN ZUM BETREIBEN EINES SOLCHEN GARGERÄTS MIT FETTABSAUGUNG**
COOKING APPLIANCE FOR A LARGE-SCALE KITCHEN WITH A FAT EXTRACTION DEVICE, AND METHOD FOR OPERATING SUCH A COOKING APPLIANCE WITH FAT EXTRACTION
APPAREIL DE CUISSON POUR CUISINE PROFESSIONNELLE DOTÉ D'UN DISPOSITIF D'ASPIRATION DE GRAISSE, ET PROCÉDÉ POUR FAIRE FONCTIONNER UN TEL APPAREIL DE CUISSON À ASPIRATION DE GRAISSE

(30) Priorität: 08.06.2021 DE 102021114666
(43) Veröffentlichungstag der Anmeldung: 29.11.2023
(73) Patentinhaber: MKN Maschinenfabrik Kurt Neubauer GmbH & Co. KG, 38300 Wolfenbüttel (DE)
(72) Erfinder: BARTELICK, Jan, 38300 Wolfenbüttel (DE); WOLFF, Johannes, 38300 Wolfenbüttel (DE)
(74) Vertreter: Berghofer, Benedikt
(86) Internationale Anmeldenummer: PCT/EP2022/065374
(87) Internationale Veröffentlichungsnummer: WO 2022/258601

(56) Entgegenhaltungen:
- EP-A1- 2 229 852
- EP-B1- 1 717 518
- DE-A1- 102006 031 581
- DE-A1- 102012 221 857
- US-A1- 2018 224 129

## Beschreibung

Die vorliegende Erfindung betrifft ein Gargerät für die Großküche in Form eines Kombidämpfers oder eines Rotisseriegerätes mit einer Fettabsaugeinrichtung.

Gargeräte für die Großküche können große bzw. sehr große Garräume aufweisen, die geeignet sind, eine große Menge Gargut aufzunehmen. Beim Garen von fetthaltigem Gargut, wie beispielsweise Poularden, Enten, Gänse, Hühner, etc. fällt eine relativ große Menge von aus dem Gargut ausgelöstem Fett an. Dieses Fett, das zusammen mit in dem Gargut befindlicher Flüssigkeit, insbesondere Wasser, entweicht, bildet beim Abführen aus dem Garraum zusammen mit der abgeführten gasförmigen Garraumatmosphäre den sogenannten Wrasen. Dieser Wrasen wird über eine Ablassöffnung zu dessen Entsorgung aus dem Garraum ausgebracht.

Bei den Geräten des Standes der Technik wird der heiße Wrasen aus dem Garraum einer Siphoneinrichtung mit Dampfkondensierung zugeführt, um einerseits den Dampf zu kondensieren und ihn andererseits zusammen mit dem Fett-Wassergemisch des Wrasens abzukühlen. Das Abkühlen auf einen vorbestimmten Wert ist deshalb notwendig, weil in das Abwassersystem des Hausanschlusses nur Flüssigkeit mit einer maximalen Temperatur eingebracht werden darf, die in der Regel unterhalb jener des aus dem Garraum abgelassenen Wrasens liegt.

Aus der EP 1 717 518 B1 ist ein Gargerät mit einem Garraumablauf und einer Siphoneinrichtung bekannt, in der sich eine Wasservorlage befindet, die dazu dient, zu verhindern, dass Gerüche oder Dämpfe aus dem Abwassersystem in den Garraum gelangen. Weiterhin dient die Wasservorlage auch zur Abkühlung des heißen Wrasens.

Weiterer relevanter Stand der Technik ist aus den Dokumenten US 2018/224129 A1, EP 2 229 852 A1, DE 10 2012 221857 A1 und DE 10 2006 031581 A1 bekannt.

Bei bestimmten Gargütern, wie oben angegeben, fällt eine große Menge an aus dem Gargut austretenden Fett an, was Probleme bei der Entsorgung über den Abwasserhausanschluss mit sich bringen kann. Zudem eignet sich dieses natürliche Fett für eine Weiterverarbeitung, beispielsweise bei der Herstellung von Kosmetik, z. B. Seife, oder Treibstoff und trägt damit zur Nachhaltigkeit bei der Verarbeitung von derartigen Rohstoffen bei.

Aus der US 8 997 730 B2 ist ein Gargerät bekannt, bei dem die Möglichkeit einer Fettrückgewinnung mittels einer Fettabsaugung besteht. Bei diesem Gargerät wird der Wrasen über eine Ablassöffnung und einen kurzen Rohrstutzen in eine darunter liegende Siphoneinrichtung abgelassen, in der sich eine Wasservorlage befindet. Ein Wrasen-Auffangbehälter befindet sich unterhalb der Ablassöffnung, wobei er von der Wasservorlage abgetrennt ist. In diesem Auffangbehälter befindet sich eine Ablassöffnung, die mit einer Fettabsaugleitung verbunden ist, über die das Fett-Wassergemisch mittels einer Absaugpumpe zu einem Sammelbehälter abgezogen werden kann.

Nach Beendigung des jeweiligen Garprozesses oder nach Beendigung einer Mehrzahl von Garprozessen muss aus Hygienegründen der Garraum gereinigt werden. Dies kann entweder manuell erfolgen, indem ein entsprechendes Reinigungsmittel in den Garraum eingebracht wird, dieses manuell verteilt und mittels Wasserzuführung wieder ausgespült wird. Im Betrieb von Großküchen haben sich jedoch automatische Reinigungseinrichtungen als besonders vorteilhaft erwiesen. In jedem Fall fällt durch die Reinigung ein flüssiges (pulvergelöstes oder sonstwie gelöstes) Reinigungsmittel an, das aus Hygienegründen vollständig aus dem Garraum des Gargeräts und den weiteren zu reinigenden Gargerätekomponenten ausgebracht werden muss, bevor ein weiterer Garprozess durchgeführt werden kann.

Zum Ausbringen der Reinigungsflüssigkeit mit den entsprechenden gelösten Garprozessresten werden dieselben Elemente und Einrichtungen des Gargeräts benützt, wie jene für den Ablass des Wrasens. Dies führt beim oben genannten Stand der Technik zu dem großen Nachteil, dass das mit den gelösten Resten aus dem Garraum versetzte Reinigungsmittel ebenfalls in den Wrasen-Auffangbehälter gelangt und ebenfalls abgesaugt wird. Reste des Reinigungsmittels gelangen somit in das aufgefangene Fett und verunreinigen diesen aufgefangenen Rohstoff für dessen Weiterverarbeitung erheblich.

Der vorliegenden Erfindung liegt deshalb die Aufgabe zugrunde, die oben beschriebenen Nachteile zu vermeiden und ein Gargerät für die Großküche in Form eines Kombidämpfers oder eines Rotisseriegerätes mit einer Fettauffangeinrichtung und Fettrückgewinnung vorzuschlagen, durch die weitestgehend vermieden wird, dass Reinigungsrückstände in das rückgewonnene Fett eindringen bzw. sich mit diesem vermischen können.

Schließlich ist es auch noch Aufgabe der vorliegenden Erfindung, ein Verfahren zum Betreiben eines Großküchen-Gargeräts, insbesondere eines Kombidämpfers oder eines Rotisseriegeräts mit einer Fettrückgewinnung vorzuschlagen, bei der eine Verunreinigung des rückgewonnenen Fetts durch Reinigungsmittel weitestgehend vermieden wird.

Zur Lösung der Aufgabe schlägt die vorliegende Erfindung ein Gargerät für die Großküche in Form eines Kombidämpfers mit einem Garraum zum Garen von Gargut, welches auf einer Mehrzahl von Garebenen anordenbar ist, bzw. in Form eines Rotisseriegerätes, mit einem Garraum zum Garen von Gargut, welches auf einem drehbaren Gargutträger anordenbar ist, vor mit einer Heizeinrichtung zur Erwärmung der Garraumatmosphäre, einer Gerätesteuerung zur Steuerung des Gargeräts, und einem Garraumablauf, der sich unterhalb eines Bodens des Garraums befindet und zur Ableitung eines Fett-Wassergemisches und gasförmiger Anteile der Garraumatmosphäre aus dem Garraum dient, wobei sich der Garraumablauf von einer Ablassöffnung im Boden oder im Bodenbereich des Garraums bis zu einer Siphoneinrichtung erstreckt, wobei eine Fettauffangeinrichtung vorgesehen ist, die wenigstens einen Fettauffangbehälter, wenigstens eine Fettabsaugleitung, wenigstens eine Absaugpumpe und wenigstens eine Fettausbringleitung umfasst, wobei die Fettabsaugleitung sich von dem Fettauffangbehälter zu der Absaugpumpe erstreckt, wobei die Absaugpumpe dazu eingerichtet ist, das über die Fettabsaugleitung angesaugte Fett-Wassergemisch in die Fettausbringleitung weiterzufördern, und wobei eine Reinigungseinrichtung vorgesehen ist, die dazu eingerichtet ist, Wasser zumindest über die Fettabsaugleitung und den Fettauffangbehälter in den Garraumablauf in Richtung Siphoneinrichtung zu fördern.

Dadurch wird vorteilhafterweise erreicht, dass Reinigungsmittelrückstände aus der Fettabsaugleitung und aus dem Fettauffangbehälter ausgespült werden und zur Siphoneinrichtung ausgebracht werden, sodass in einem darauffolgenden Garprozess das anfallende Fett ohne Reinigungsmittelrückstände rückgewonnen werden kann. Dies erhöht erheblich die Qualität des rückgewonnenen Fetts und trägt wesentlich zur Weiterverwertbarkeit dieses Fetts bei.

Dadurch kann auch von dem Großküchen-Betreiber ein entsprechender Preis für den weiterverarbeitbaren Rohstoff erzielt werden, was den Einkaufspreis des Garguts rückwärtig verbilligt.

Durch die konstruktive Ausgestaltung, derart, dass der Fettauffangbehälter vor der Siphoneinrichtung angeordnet ist, genauer zwischen der Ablassöffnung und der Siphoneinrichtung, ergibt sich der deutliche Vorteil, dass der in die Siphoneinrichtung eingeleitete Fettanteil des Garraumablasses erheblich reduziert wird, wobei zusätzlich auch der Fettanteil in einem Abluftrohr erheblich reduziert wird. Dadurch kann die Lebensdauer des Gargerätes bzw. von dessen Komponenten, wie die Entleerungspumpe des Siphons, die Umwälzpumpe des Reinigungssystems, wie Dichtungen, insbesondere der Pumpen, der Wasserzuführungen des Reinigungssystems oder auch der Temperaturfühler deutlich erhöht werden.

Zudem bleibt der große Vorteil gegenüber Großküchen-Gargeräten ohne Fettrückgewinnung dahingehend erhalten, dass sich eine Fetttrennung vor Ablass des Garraumablasses in den Haus-Ablasskanal erübrigt.

Auch ergibt sich der Vorteil, dass keine Änderung der bereits bestehenden Garprozesse notwendig ist und auch mit der erfindungsgemäßen Fettauffangeinrichtung keine Beeinträchtigung des Garergebnisses erfolgt. Die Garqualität wird somit nicht beeinträchtigt.

Dadurch, dass sich der Fettauffangbehälter bevorzugt im Anfangsbereich des Garraumablaufs befindet, kann die Fettabsaugung frühzeitig durchgeführt werden und der weitere Strömungsweg bis zur Siphoneinrichtung wird frühzeitig von einer Fettbelastung befreit. Beispielsweise ist ein Anfangsabschnitt des Fettauffangbehälters innerhalb eines Abstands von 80 bis 120 mm von der Mittenlinie der Ablassöffnung des Garraums angeordnet, bevorzugt mit einem Abstand von 30 bis 40 mm von der Mittenlinie der Ablassöffnung.

Vorteilhafterweise sind der Garraumablauf und der Fettauffangbehälter aus metallischem Material gebildet, was besonders temperaturbeständig ist, und ist der Fettauffangbehälter an den Garraumablauf angeschweißt. Dies ergibt eine langlebige Verbindung von Fettauffangbehälter zu Garraumablauf, unter Vermeidung von gegebenenfalls nicht dauerhaften Dichtungen, wobei aufgrund des Einbauorts unterhalb des Garraums der Verbindungsbereich besonders schlecht erreichbar ist.

Entsprechend ist auch vorteilhaft, dass die Fettabsaugleitung, die ein Fettabsaugrohr vorzugsweise aus Metall umfassen kann, an den Fettauffangbehälter angeschweißt ist. Dadurch wird eine besonders dauerhafte Verbindung geschaffen, die im Wesentlichen wartungsfrei ist.

Alternativ ist zumindest der Fettauffangbehälter, ggf. auch der Garraumablauf und/oder die Fettabsaugleitung, aus einem Kunststoff gebildet. Der Fettauffangbehälter kann in diesem Fall integral mit dem Garraumablauf ausgebildet sein oder an diesen gefügt sein.

Dadurch, dass ein Endabschnitt des Fettauffangbehälters in Richtung Siphoneinrichtung bevorzugt rampenförmig ausgebildet ist, wird der Vorteil einer strömungsgünstigen Ausgestaltung des Fettauffangbehälters und seiner Verbindung zum Garraumablauf erreicht. Der rampenförmige Endabschnitt des Fettauffangbehälters ist vorzugsweise der Abschnitt, der in einer Richtung parallel zur Längs- bzw. Mittelachse des Garraumablaufs im Bereich des Fettauffangbehälters näher an der Siphoneinrichtung als an der Ablassöffnung angeordnet ist. Bei der Rückspülung durch die Reinigungseinrichtung zur Reinigung der Fettauffangeinrichtung wird der Fettauffangbehälter in Richtung Siphoneinrichtung durchspült und das durchgespülte Wasser wird zur Siphoneinrichtung geleitet. Durch die rampenförmige Ausgestaltung des Endabschnitts wird der Ausbringvorgang unterstützt bzw. erleichtert.

Der rampenförmige Endabschnitt ist zumindest abschnittsweise bezüglich der Längs- bzw. Mittelachse des Garraumablaufs geneigt. Für die Ausgestaltung des rampenförmigen Endabschnitts sind verschiedene Ausführungsformen möglich. Beispielsweise ist der Endabschnitt aus drei aufeinander zu geneigten Seitenflächen ausgebildet. Alternativ kann der rampenförmige Endabschnitt kegelförmig ausgebildet sein. In einer weiteren Alternative kann der Fettauffangbehälter als geneigtes und/oder konisches Rohr bzw. als ein solcher Rohrabschnitt ausgebildet sein, das bzw. der sich in Richtung Siphoneinrichtung verjüngt.

Vorteilhafterweise zweigt eine Abzweigleitung zur Ableitung von gasförmigen Anteilen des aus dem Garraum in den Garraumablauf ausgeleiteten Fluids bzw. Wrasens, also des Fett-Wassergemisches und der gasförmigen Anteile der Garraumatmosphäre, aus dem Garraumablauf zwischen dem Fettauffangbehälter und der Siphoneinrichtung ab. Dadurch kann vorteilhafterweise die Kühlleistung der Siphoneinrichtung geringer dimensioniert werden.

In diesem Zusammenhang ist vorteilhaft, dass die Abzweigleitung einen ersten Abschnitt umfasst, der im Wesentlichen horizontal mit einer leichten Steigung von 1° bis 5°, bevorzugt von 2° bis 2,5° verläuft. Grundsätzlich enthält die heiße Abluft aus dem Garraum auch Anteile an Fett in Form von Fetttröpfchen und diese Abluft kondensiert teilweise in der Abzweigleitung. Durch die leichte Steigung kann ein Rückfluss dieses Kondensats ggfls. mit Fettanteilen zurück in den Garraumablauf erreicht werden. Die Steigung ist daher vorzugsweise in einer Strömungsrichtung vom Garraumablauf ausgehend durch die Abzweigleitung definiert.

Weiterhin ist vorteilhaft, dass die Fettabsaugleitung sich von dem Fettauffangbehälter zu der Absaugpumpe zumindest teilweise in einem leichten Gefälle von 1° bis 5°, bevorzugt von 1,5° bis 2° erstreckt. Dadurch wird erreicht, dass ein Zurückströmen des Fett-Wassergemisches in den Fettauffangbehälter weitestgehend unterbunden wird.

Weiterhin kann ein Vorteil dadurch erzielt werden, dass die Fettabsaugleitung und der erste Abschnitt der Abzweigleitung in geringem Abstand voneinander, bevorzugt aneinanderliegend angeordnet sind. Dabei ergibt sich der Vorteil, dass je näher die Abzweigleitung an der Fettabsaugleitung liegt, ein um so größerer Wärmeübertrag von der durch die Abluft aufgeheizten Abzweigleitung auf die Fettabsaugleitung erfolgt, wodurch ein Erstarren des die Fettabsaugleitung durchströmenden Fetts deutlich verringert werden kann und dessen Fließfähigkeit durch die übertragene Wärme unterstützt wird. Der geringe Abstand ist daher bevorzugt derart gewählt, dass eine Wärmeübertragung zwischen der Abzweigleitung und der Fettabsaugleitung erfolgt. Der Abstand kann im Bereich von wenigen Zentimetern liegen, vorzugsweise zwischen 0 cm und 5 cm, mehr bevorzugt zwischen 0 cm und 3 cm, noch mehr bevorzugt zwischen 0 cm und 1 cm. Ein Abstand von 0 cm entspricht der Ausführungsform, bei der die Abzweigleitung und die Fettabsaugleitung aneinander liegend angeordnet sind, wie oben beschrieben.

Weiterhin ist es vorteilhaft, dass die Absaugpumpe als in beide Richtungen durchströmbare Pumpe ausgebildet ist, wodurch sie in der Lage ist, entgegen der Pumprichtung durchströmt zu werden. Die Absaugpumpe fördert das Fett-Wassergemisch aus dem Fettauffangbehälter in die Fettausbringleitung. Insbesondere wenn der Pumpeneingang nicht verschließbar ist, besteht die Möglichkeit, dass Reinigungsflüssigkeit bis zur Pumpe vordringt und sich dort ansammelt. Durch die Durchströmbarkeit der Absaugpumpe auch entgegen der Pumprichtung besteht die Möglichkeit der Durchspülung der Absaugpumpe in dieser Richtung. Damit können gegebenenfalls angesammelte Reinigungsflüssigkeitsreste wieder entfernt werden.

In einer bevorzugten Ausführungsform der vorliegenden Erfindung umfasst die Fettausbringleitung ein Steigrohr, das am Pumpenausgang der Absaugpumpe angeordnet bzw. mit diesem verbunden ist und sich von dort über einen gewissen Abstand nach oben erstreckt. Damit sind zwei Vorteile verbunden, nämlich erstens, dass ein Eindringen von Reinigungsflüssigkeit in das Steigrohr bis zur Höhe der Ablassöffnung im Garraum des Gargeräts begrenzt wird und andererseits eine Förderung des abgesaugten Fett-Wassergemisches so weit nach oben erfolgt, dass von dort ein Abfließen in einen Fettsammelbehälter zum Sammeln des abgesaugten Fetts bzw. Fett-Wassergemisches ermöglicht wird. Auch wenn in einer platzsparenden Ausgestaltung das Steigrohr im Wesentlichen senkrecht nach oben angeordnet ist, sind schräge Anordnungen des Steigrohrs im Rahmen der Erfindung ebenso möglich.

Mit Vorteil weist die Reinigungseinrichtung zur Reinigung der Fettauffangeinrichtung eine Wasserzuführung auf. Gargeräte, insbesondere Kombidämpfer weisen üblicherweise eine Wasserzuführung auf, um eine Beschwadung des Garraums erzeugen zu können. Dies geschieht durch Erzeugung von Dampf im Garraum oder durch Einleiten von Dampf von außerhalb des Garraums. Außerdem wird Wasser zum Reinigen des Garraums, beispielsweise über eine Handbrause oder durch ein automatisches Reinigungssystem benötigt. In einer vorteilhaften Ausgestaltung bildet die Wasserzuführung des Gargeräts zugleich die Wasserzuführung der Reinigungseinrichtung. Es ist aber auch denkbar, dass die Reinigungseinrichtung eine weitere Wasserzuführung umfasst oder mit einer externen Wasserquelle verbindbar ist.

Weiterhin ist vorteilhaft, dass die Wasserzuführung der Reinigungseinrichtung zur Reinigung der Fettauffangeinrichtung wenigstens eine Wasserzuführleitung aufweist, die in das Steigrohr oberhalb der Absaugpumpe mündet. Damit lässt sich zuverlässig der von der Reinigungsflüssigkeit möglicherweise besetzte Leitungsstrang einschließlich Absaugpumpe durchspülen und von Reinigungsflüssigkeitsresten befreien.

Weist die Absaugpumpe einen verschließbaren Pumpeneingang auf, kann durch Schließen dieses Pumpeneingangs ein Eindringen von Reinigungsflüssigkeit in die Pumpe vermieden werden. Dadurch wird vorteilhafterweise auch die Möglichkeit geschaffen, unmittelbar vor dem Pumpeneingang die Wasserzuführleitung der Wasserzuführung der Reinigungseinrichtung anzuschließen, um von dort eine Durchspülung der Fettabsaugleitung und des Fettauffangbehälters einzuleiten.

Weiterhin ist vorteilhaft, dass die Wasserzuführung der Reinigungseinrichtung zur Reinigung der Fettauffangeinrichtung wenigstens eine weitere Wasserzuführleitung aufweist. Somit kann neben der Wasserzuführleitung, die in das Steigrohr mündet, eine weitere Wasserzuführleitung vorgesehen sein, die direkt in dem Fettauffangbehälter mündet und/oder eine weitere Wasserzuführleitung vorgesehen sein, die in der Fettabsaugleitung direkt vor der Absaugpumpe mündet.

Die Wasserzuführung ist mit wenigstens Ventil, insbesondere einem Magnetventil, ausgerüstet, das die Zufuhr von Frischwasser zu der wenigstens einen Wasserzuführleitung steuert. Mehrere Magnetventile steuern die Wasserzufuhr zu mehreren Wasserzuführleitungen.

In einer Ausführungsform kann die Absaugpumpe vorteilhafterweise auf einer Höhe angeordnet sein, die oberhalb der Höhe der Ablassöffnung im Boden oder Bodenbereich des Garraums des Gargeräts liegt, wobei ein Auslassende der Fettabsaugleitung mit dem Pumpeneingang über eine Verbindungsleitung verbunden ist. Damit ist der Vorteil verbunden, dass Reinigungsflüssigkeit auf keinen Fall bis zur Absaugpumpe gelangt und diese somit auch nicht anschließend davon befreit werden muss. Es kann daher ausreichen, die Fettauffangeinrichtung vor der Absaugpumpe, insbesondere die Fettabsaugleitung und den Fettauffangbehälter, zumindest teilweise zu durchspülen. Um Ablagerung aus dem System zu entfernen, kann es allerdings auch bei dieser Ausführungsform wünschenswert sein, die Absaugpumpe und ggf. die Fettausbringleitung zu durchspülen, wie zuvor beschrieben.

Alternativ ist es möglich, die Absaugpumpe zwischen Garraumboden und Geräteboden anzuordnen oder auch unterhalb des Gerätebodens.

Im Betrieb der Reinigungseinrichtung des Gargeräts ist die Absaugpumpe nicht in Betrieb. Damit wird ein Ansaugen von Reinigungsmittel zu der Absaugpumpe vermieden.

Auch im Betrieb der Reinigungseinrichtung zur Reinigung der Fettauffangeinrichtung ist die Absaugpumpe nicht in Betrieb, wodurch deren Durchspülung, insbesondere wenn die Wasserzuführung nach der Absaugpumpe, beispielsweise in das Steigrohr erfolgt, ungehindert erfolgen kann.

Weiterhin besteht ein Vorteil der vorliegenden Erfindung darin, dass an oder in dem Fettauffangbehälter eine Heizeinrichtung vorgesehen ist, mittels derer flüssige Nichtfettanteile des aus dem Garraum abgelassenen Fett-Wassergemischs verdampfbar sind. Dadurch wird der Vorteil erreicht, dass der Wasseranteil im Fett-Wassergemisch weiter reduziert wird und damit die Konzentration an Fett bei der Rückgewinnung gesteigert werden kann.

Weiterhin ist vorteilhaft, dass die Fettauffangeinrichtung ein Absperrventil am Eingang der Wasserzuführung, insbesondere der wenigstens einen Wasserzuführleitung, in die Fettabsaugleitung aufweist, sodass nach Absperrung der Fettabsaugleitung die Reinigungseinrichtung in der Lage ist, die Absaugpumpe und die Fettausbringleitung mittels Durchspülung zu Reinigen. Dies kann zusätzlich zu der Wasserzuführleitung vorgesehen sein, die nach der Absaugpumpe in die Fettausbringleitung, insbesondere in das Steigrohr, mündet oder an dieses anschließbar ist. Das Absperrventil kann vorteilhafterweise ein Mehrwegventil sein, das eine Stellung einnehmen kann, in der die Fettabsaugleitung und der Fettauffangbehälter durchspült werden, und eine andere Stellung einnehmen kann, in der die Absaugpumpe und die Fettausbringleitung durchspült werden. Gegebenenfalls kann das Absperrventil auch so ausgestaltet sein, dass es ermöglicht, dass gleichzeitig in beide Richtungen gespült wird. In diesem Fall kann es ausreichen, nur eine einzige Wasserzuführleitung vorzusehen.

In einer Ausführungsform des Gargerätes umfasst die Reinigungseinrichtung eine Wasserzuführleitung, die mit der Fettausbringleitung, insbesondere mit einem Ausbringrohr oder einem Sperrventil der Fettausbringleitung, verbunden ist. Diese Wasserzuführleitung kann auch als Verbindungsleitung oder -schlauch bezeichnet werden. Mit anderen Worten kann die Wasserzuführleitung mit dem Ende der Fettausbringleitung verbunden sein, das nicht an die Absaugpumpe angeschlossen ist. Die Wasserzuführ- bzw. Verbindungsleitung ist mit einer externen Wasserquelle verbindbar, beispielsweise mit einer Wasserleitung bzw. einem Wasserhahn. Dabei ist bevorzugt ein erstes Ende der Wasserzuführ- bzw. Verbindungsleitung mit der Fettausbringleitung verbunden und ein dem ersten Ende gegenüberliegendes zweites Ende der Wasserzuführ- bzw. Verbindungsleitung ist mit der externen Wasserquelle verbindbar. Vorzugsweise ist die Wasserzuführ- bzw. Verbindungsleitung, insbesondere das zweite Ende derselben, weiterhin mit dem Fettsammelbehälter verbindbar. Der Fettsammelbehälter ist in regelmäßigen Abständen zu wechseln und daher in der Regel leicht zugänglich. Dies gilt folglich auch für das zweite Ende der Wasserzuführ- bzw. Verbindungsleitung, die dadurch von einem Nutzer einfach erfasst und mit der Wasserquelle verbunden werden kann. Auf diese Weise wird eine Möglichkeit geschaffen, die gesamte Fettauffangeinrichtung auf einfache Art und Weise durchzuspülen.

Bei intensivem und/oder längerem Einsatz des Gargeräts kann die Gefahr bestehen, dass sich an ungünstigen Stellen Fett ablagert. Mit Vorteil kann das für die Durchspülung verwendete Wasser der Reinigungseinrichtung zur Reinigung der Fettauffangeinrichtung erwärmt werden, wodurch fest gewordenes Fett wieder lösbar gemacht und ausgespült werden kann.

Die oben gestellte Teil-Aufgabe wird auch durch eine Fettauffangeinrichtung des erfindungsgemäßen Gargerätes gelöst, die wenigstens einen Fettauffangbehälter, wenigstens eine Fettabsaugleitung, wenigstens eine Absaugpumpe und wenigstens eine Fettausbringleitung umfasst, wobei der Fettauffangbehälter an einem Garraumablauf des Gargeräts in der Nähe einer Ablassöffnung im Boden oder im Bodenbereich des Gargeräts anordenbar ist, wobei die Fettabsaugleitung sich von dem Fettauffangbehälter zu der Absaugpumpe erstreckt, wobei die Absaugpumpe dazu eingerichtet ist, das über die Fettabsaugleitung angesaugte Fett-Wassergemisch in die Fettausbringleitung weiter zu fördern, und wobei die Fettauffangeinrichtung eine Reinigungseinrichtung umfasst, die dazu eingerichtet ist, Wasser zumindest über die Fettabsaugleitung und den Fettauffangbehälter in den Garraumablauf in Richtung einer Siphoneinrichtung am Ende des Garraumablaufs des Gargeräts zu fördern.

Damit besteht die Möglichkeit, ein Fettauffangsystem in Gargeräte zu integrieren, bei denen eine Rückgewinnung von Fett oder gegebenenfalls auch anderen Stoffen durch entsprechende Absaugung ermöglicht wird.

Schließlich umfasst die vorliegende Erfindung auch ein Verfahren zum Betreiben eines Großküchen-Gargeräts, insbesondere eines Kombidämpfers oder eines Rotisseriegeräts, und zum Sammeln von während des Garprozesses anfallenden Fetts, mit den folgenden Schritten:
- Sammeln des aus einem Garraum des Gargeräts über dessen Ablassöffnung austretenden Fett-Wassergemischs in einem Fettauffangbehälter einer Fettauffangeinrichtung, der an einem Garraumablauf des Gargeräts angebracht ist,
- Absaugen des Fett-Wassergemischs über wenigstens eine Fettabsaugleitung aus dem Fettauffangbehälter mittels einer am Ende der Fettabsaugleitung angeordneten Absaugpumpe,
- Ausbringen des von der Absaugpumpe angesaugten Fett-Wassergemischs über eine Fettausbringleitung zum Fettsammelbehälter, sowie
- Durchführen eines Reinigungsprozesses der Fettauffangeinrichtung nach Beendigung eines Reinigungsprozesses des Gargeräts dadurch, dass Wasser in umgekehrter Richtung zu der Absaugrichtung zumindest durch die Fettabsaugleitung und den Fettauffangbehälter in den Garraumablauf in Richtung einer Siphoneinrichtung am Ende des Garraumablaufs des Gargeräts gefördert wird.

Vorteilhafterweise erfolgt der Einsatz der Absaugpumpe getaktet. Dabei kann die Taktung fest voreingestellt sein oder sich im Verlauf des Garprogramms bzw. Garprozesses verändern. Beispielsweise erfolgt ein Absaugen durch Abpumpen in einem 60 Sekunden Zyklus: 30 Sekunden Abpumpen und 30 Sekunden Pause. Bei bestimmten Garschritten ist auch ein Dauerbetrieb möglich. Andererseits ist auch eine Taktung unter 50% möglich, d.h. die Abpumpdauer ist kürzer als die Pause.

Somit ist auch vorteilhaft, dass die Taktung in Abhängigkeit des Garguts und/oder des Garprozesses erfolgt. Damit kann die Absaugleistung an den Fettanfall angepasst werden, beispielsweise bedingt durch das Gargut (z.B. Ente, Gans) und/oder durch die Beladungsmenge im Garraum und/oder den Garprozessverlauf.

Weiterhin ist es vorteilhaft, dass der Reinigungsprozess der Fettauffangeinrichtung sowohl am Anfang als auch am Ende des Reinigungsprozesses des Gargeräts durchgeführt wird. Die Durchführung am Anfang schafft vorteilhafterweise eine Entfernung des noch verbliebenen Fett-Wassergemischs vor dem Eindringen des aus dem Garraum während des Reinigungsprozesses des Gargeräts abgeleiteten Reinigungsmittels und die Durchführung am Ende entfernt das verbliebene Reinigungsmittel.

Dadurch, dass am Anfang des Reinigungsprozesses des Gargeräts eine Durchspülung der Fettauffangeinrichtung erfolgt, wird die Fettauffangeinrichtung mit Frischwasser gespült und verbleibt ein Teil des Frischwassers nach Beendigung des Spülvorgangs im Fettauffangbehälter, in der Fettabsaugleitung, in der Absaugpumpe und in einem Abschnitt des Steigrohrs. Wird nunmehr die Reinigung des Gargeräts angestoßen, so erschwert das in der Fettabsaugleitung vorhandene Wasser ein Eindringen des Reinigungsmittels in diese Fettabsaugleitung.

Beim nächsten Fettabsaugvorgang nach vorheriger erneuter Durchspülung der Fettauffangeinrichtung wird zwar das vorhandene Frischwasser in den Fettsammelbehälter befördert, und erst anschließend das angesaugte Fett dort eingebracht, aufgrund des natürlichen Trennvermögens zwischen Fett und Wasser, kann dann das sich unten im Sammelbehälter angesammelte Wasser entsprechend abgeleitet werden und verbleibt das sich davon getrennte Fett.

In einer vorteilhaften Ausführungsform wird der Reinigungsprozess der Fettauffangeinrichtung automatisch durchgeführt. Beispielsweise wird der Reinigungsprozess des Fettauffangsystems automatisch initiiert, sobald der Reinigungsprozess des Gargeräts gestartet werden soll, z.B. durch entsprechende Nutzereingabe, und/oder sobald der Reinigungsprozess des Gargeräts abgeschlossen ist. Eine automatische Durchführung des Reinigungsprozesses der Fettauffangeinrichtung ist besonders gut realisierbar, wenn die Reinigungseinrichtung mittels der Wasserzuführleitung mit der Wasserzuführung des Gargeräts verbunden ist, wie zuvor beschrieben.

Zusätzlich oder alternativ kann beim Reinigungsprozess der Fettauffangeinrichtung Wasser durch die Ausbringleitung, vorzugsweise durch die gesamte Fettausbringleitung, die Fettabsaugleitung und den Fettauffangbehälter in den Garraumablauf gefördert werden. Dies lässt sich besonders einfach realisieren, wenn die Reinigungseinrichtung die Wasserzuführ- bzw. Verbindungsleitung umfasst, die mit der Fettausbringleitung und einer Wasserquelle, vorzugsweise einer externen Wasserquelle verbindbar ist, wie zuvor beschrieben.

Weitere Einzelheiten, Merkmale und Vorteile der vorliegenden Erfindung ergeben sich aus der nachfolgenden Beschreibung unter Bezugnahme auf die beigefügten Zeichnungen. Darin zeigt:
- Fig. 1: eine perspektivische Ansicht eines Gargeräts in Form eines Kombidämpfers;
- Fig. 2: eine weitere perspektivische Ansicht des Gargeräts von Fig. 1 mit entfernter Garraumtür;
- Fig. 3: eine perspektivische Ansicht eines Gargeräts in Form eines großen Kombidämpfers mit Hordengestell;
- Fig. 4: eine schematische Prinzipdarstellung des Aufbaus einer Ausführungsform des erfindungsgemäßen Gargeräts in Form eines Kombidämpfers;
- Fig. 5: eine perspektivische Ansicht des Garraumablaufs und eine Teilansicht der erfindungsgemäßen Fettauffangeinrichtung mit Fettabsaugleitung;
- Fig. 6: eine Ansicht auf die Rückseite des Gargeräts in Form eines Kombidämpfers mit Fettabsaugpumpe, Fettausbringleitung und Wasserzuführung der Reinigungseinrichtung der Fettauffangeinrichtung; und
- Fig. 7a, 7b: eine Ansicht auf die Rückseite des Gargeräts nach Fig. 6 mit einer Variante der Reinigungseinrichtung.

In den Figuren sind gleiche Elemente mit den gleichen Bezugsziffern versehen.

In den Figuren 1 und 2 ist ein herkömmliches Gargerät 1 in Form eines Kombidämpfers 3 dargestellt, welches einen Garraum 3 zum Garen von Nahrungsmitteln aufweist, der von einer Garraumtür 5 verschließbar ist. Zur Handhabung der Garraumtür 5 weist diese einen Türgriff 8 auf. Neben dem Garraum 3 befindet sich der sogenannte Technikraum 6, in dem eine Antriebsvorrichtung für ein Lüfterrad 7, die Gerätesteuerung mit Anzeige- und Bedienfeld 9 und eine Handbrause 11 mit Handbrausekopf 13 angeordnet sind.

Wie ersichtlich, ist der Handbrausekopf 13 in einer nischenartigen Aufnahme 19 versenkt angeordnet und springt in der in Fig. 1 und 2 dargestellten Ruheposition nicht über die Vorderseite des Gargeräts 1 hervor. Aufgrund der nischenartigen Aufnahme 19 ist der Handbrausekopf 13 leicht zu ergreifen und kann zusammen mit einem Teil einer Zuführleitung (nicht dargestellt) herausgezogen werden. Das Gargerät 1 weist eine Wasserzuführung auf, an die die Handbrause 11 angeschlossen ist, wobei über die Handbrause 11 Wasser in den Garraum 3 einspritzbar ist, beispielsweise zur Durchführung eines manuellen Reinigungsvorgangs.

Wie weiterhin aus Fig. 2 ersichtlich, weist der Garraum 3 im Bereich seines Bodens 4 eine Ablassöffnung 15 auf, durch die nicht nur das aus Kondenswasser und das durch den Garvorgang aus dem Gargut während des Garens ausgelöste Fett gebildete Fett-Wassergemisch, sondern auch gasförmige Garraumatmosphäre ausströmen bzw. ausfließen kann, was zusammen den hier definierten Wrasen bildet, und das im Rahmen eines Reinigungsvorgangs erzeugte Reinigungsmedium bzw. die erzeugte Reinigungs- oder Waschflotte aus dem Garraum 3 abgeführt werden können.

Schematisch angedeutet befindet sich auch am Boden 4 des Garraums 3 ein interner Temperatursensor 17 des Gargeräts 1, der im dargestellten Ausführungsbeispiel als Kerntemperatur-Sensor dient.

An der Oberseite des Garraums 1 ist ein Abluftauslass 21 ersichtlich, an dem ein Abluftrohr mündet. Dies wird weiter unten näher beschrieben.

Während in den Fig. 1 und 2 ein Gargerät 1 einer relativ kleinen Baugröße dargestellt ist, ist in Fig. 3 ein Gargerät 1' einer großen Baugröße dargestellt. Durch eine transparente Türscheibe 20 der Garraumtür 5 ist ein (Einhänge-) Gestell 29 mit einer Mehrzahl von Einschubleisten 31 ersichtlich, die dazu dienen, eine entsprechende bzw. für den jeweiligen Garvorgang gewünschte Anzahl von Einschubebenen bildende Einschubbleche oder Einschubgitter, besetzt mit dem vorgesehenen Gargut, aufzunehmen. Ein entsprechendes Gestell 29 befindet sich auf der gegenüberliegenden Seite und beide Gestelle 29 sind Teil eines an sich bekannten Hordengestells eines Hordenwagens 23. Dieser Hordenwagen 23 weist einen rechteckigen Rahmen 25 auf, an dem an jeder Ecke eine Rolle 27 vorgesehen ist, wobei mindestens zwei der Rollen 27 drehbar sind. Wie aus Fig. 3 ersichtlich weist das Gestell 29 zwanzig Einschubleisten 31 auf, was die Möglichkeit der Aufnahme einer großen Menge von Gargut auf bis zu zwanzig Einschubebenen schafft. Das Gargerät 1' ruht seinerseits auf vier Eckstützen 14.

Vorteilhafterweise kann beispielsweise auf den beidseitigen untersten Einschubleisten eine Auffangplatte oder Auffangwanne (nicht dargestellt) eingesetzt werden, die eine leicht nach unten versetzte Öffnung aufweist, wodurch das flüssige Fett zu dieser Öffnung fließt, die im eingesetzten Zustand der Auffangwanne über der AblassÖffnung 15 zu liegen kommt. Dadurch kann das von oben abtropfende Fett aufgefangen und zur Ablassöffnung 15 geleitet und in diese abgetropft werden, wodurch der Garraumboden 4 des Gargeräts sehr viel weniger von Fett benetzt wird. Dadurch muss der Boden 4 des Garraums 3 nicht so intensiv gereinigt werden, was die Reinigung des Garraums 3 deutlich erleichtert.

Wird in einem solchen großen Gargerät 1' eine große Menge von fettem Gargut, wie beispielsweise Enten oder Gänse gegart, fällt eine entsprechend große Menge von ausgelöstem Fett an.

In Fig. 4 ist schematisch ein prinzipieller Aufbau der beiden dargestellten Gargeräte 1 und 1' dargestellt, wobei die Größenverhältnisse der einzelnen Komponenten nicht maßstabsgetreu sondern nur schematisch dargestellt sind. Weil es sich bei beiden Gargeräten um Kombidämpfer handelt, gibt es eine Mehrzahl von Einschubebenen 32 zur entsprechenden Aufnahme von Gargut. Das Lüfterrad 7 wird angetrieben von der Antriebseinrichtung in Form eines Motors 12, wodurch die Luft bzw. Garraumatmosphäre 22 im Garraum 3 umgewälzt werden kann.

Im Boden 4 des Garraums 3 ist die Ablassöffnung 15 ausgebildet, an die ein Garraumablauf 33 angeschlossen ist, der sich an der Unterseite des Garraums 3 bis zu einer Siphoneinrichtung 35 erstreckt und in dieser mündet. Die Siphoneinrichtung 35 weist einen Siphonbehälter 36 auf, in dem sich eine Wasservorlage 37 befindet. Wie aus dem Stand der Technik bekannt, ist in dem Siphonbehälter 36 eine Trennwand 41 vorgesehen, die bis in die Wasservorlage 37 reicht. Dadurch wird ein Geruchsverschluss gegenüber dem Gargeräteablass 43 gebildet, der mit dem Ablasskanal des Hauses verbunden ist. In diesen (nicht dargestellt) mündet ein Ablasskanal 44 aus dem Siphonbehälter 36.

Schematisch dargestellt ist eine Wasserzuführung 45, die mit Frischwasser gemäß Pfeil 47 versorgt wird, wobei dieses Frischwasser über eine Wasserzuführleitung 49 in den Siphonbehälter 36 einspeisbar sein kann. Zur Entleerung des Siphonbehälters 36 ist eine Entleerungspumpe 51 vorgesehen, an die eine Ablassleitung 53 angeschlossen ist, über die die Wasservorlage 37 in den Ablasskanal 44 ausgepumpt werden kann. Nach Entleeren des Siphonbehälters 36 kann zum erneuten Aufbau der Wasservorlage 37 Frischwasser über eine Wasserzuführleitung 49 der Wasserzuführung 45 in den Siphonbehälter 36 eingespeist werden.

Das in Fig. 4 schematisch dargestellte Gargerät 1, 1' verfügt über eine automatische Reinigungseinrichtung des Gargeräts, die eine Zuführleitung 55 umfasst, mit der über eine Umwälzpumpe 57 Flüssigkeit aus der Wasservorlage 37 in den Garraum 3 eingeführt werden kann. Die Wasservorlage 37 dient zum Kondensieren von Abluft, die über den Garraumablauf 33 der Siphoneinrichtung 35 zugeführt wird, wobei entsprechende Wrasenanteile ebenfalls die Wasservorlage 37 erreichen und beaufschlagen. Deshalb wird zur Durchführung der automatischen Reinigung des Gargeräts die Wasservorlage 37 mittels der Entleerungspumpe 51 entleert und über die Wasserzuführleitung 49 frisches Wasser zugeführt. Dieses kann dann als Ausgangsflüssigkeit für die automatische Reinigung dienen und mittels der Umwälzpumpe 57 dem Garraum 3 ggfls. mehrfach zugeführt werden.

Im Übrigen ist eine solche automatische Reinigungseinrichtung eines Kombidämpfers aus dem Stand der Technik bekannt und wird deshalb nicht weiter beschrieben.

Gemäß der vorliegenden Erfindung weist das Gargerät 1, 1' eine Fettauffangeinrichtung 59 auf, die einen Fettauffangbehälter 61 aufweist, der, wie aus Fig. 4 ersichtlich, unterhalb des Garraumablaufs 33 angeordnet und mit diesem bevorzugt verschweißt ist. Gestrichelt dargestellt ist eine Anschlussöffnung 71 für ein Fettabsaugrohr, das Teil einer Fettabsaugleitung 73 ist. Andere Verbindungsmöglichkeiten, die eine dauerhafte Verbindung von Garraumablauf 33 und Fettauffangbehälter 61 schaffen, liegen im Rahmen der Erfindung.

Es wird nunmehr Bezug genommen auf Fig. 5, in der in perspektivischer Ansicht ein Teil der Fettauffangeinrichtung 59 dargestellt ist

Zur Verbindung des Garraumablaufs 33 mit dem Garraum 3 weist der Garraumablauf 33 einen Garraumablaufeintritt 34 auf, mit einem Verbindungsflansch 38, der an den Garraumboden 4 angeschraubt werden kann. Der Fettauffangbehälter 61, der mit dem rohrförmigen Garraumablauf 33 verschweißt ist, befindet sich in der Nähe des Garraumablaufeintritts 34. Wie aus Fig. 5 deutlich ersichtlich, weist der Fettauffangbehälter 61 einen rampenförmigen Endabschnitt 62 auf. Details hierzu werden weiter unten beschrieben.

Wie aus Fig. 4 und 5 ersichtlich, endet der Garraumablauf 33 in einer Anschlussöffnung 58 zum Anschluss an den Siphonbehälter 36 der Siphoneinrichtung 35.

Wie weiterhin aus den Fig. 4 und 5 ersichtlich, befindet sich zwischen Fettauffangbehälter 61 und Anschlussöffnung 58 eine Öffnung 63 für eine Abzweigleitung 64 der Abluft aus dem Garraum 3. Diese Öffnung 63 bildet den Anfang der Abluft-Abzweigleitung 64, die einen ersten Abschnitt 65, einen zweiten Abschnitt 67 und einen als Anschlussstutzen 69 ausgebildeten dritten Abschnitt aufweist. Mit diesem Anschlussstutzen 69 ist ein Abluftrohr verbindbar, das zu dem Abluftauslass 21 (Fig. 1 bis 3) führt.

Der erste Abschnitt 65 der Abluft-Abzweigleitung 64 erstreckt sich im Wesentlichen horizontal bzw. mit einer leichten Steigung von 1° bis 5°, bevorzugt von 2° bis 2,5°. Dies bringt den Vorteil mit sich, dass dort kondensierender Dampf der Abluft wieder zurück in den Garraumablauf 33 fließen kann. Der sich daran anschließende zweite Abschnitt 67 der Abluft-Abzweigleitung 64 läuft vorzugsweise in ähnlicher oder gleicher Steigung wie der erste Abschnitt 65. Auch von dort kann Kondensat und gegebenenfalls auch nicht erstarrtes Fett zurückfließen. Weiterhin kann auch gegebenenfalls in diese Abschnitte 65 und 66 eingedrungenes Reinigungsmittel beim Evakuieren des Reinigungsmittels aus dem Garraum 3 über den Garraumablauf 33 wieder in den Garraumablauf 33 zurückfließen und fließt dann weiter in die Siphoneinrichtung 35.

Die Fettauffangeinrichtung 59 umfasst auch die Fettabsaugleitung 73, die vorzugsweise im unteren Bereich des Fettauffangbehälters 61 mündet bzw. die Möglichkeit schafft, dass das in dem Fettauffangbehälter 61 aufgefangene Fett-Wassergemisch in die Fettabsaugleitung 73 abfließen kann. Unterstützend hierbei ist, dass die Fettabsaugleitung 73 sich in einem leichten Gefälle von 1° bis 5°, bevorzugt von 1,5° bis 2° erstreckt.

Es wird nunmehr Bezug genommen auf Fig. 6, die eine perspektivische Ansicht auf die nur teilweise dargestellte Rückseite 10 des Gargeräts 1 bzw. 1' zeigt. Wie aus Fig. 6 ersichtlich, erstreckt sich die Fettabsaugleitung 73 über die Rückseite 10 des Gargeräts hinaus und ist über Verbindungsleitung 75 bzw. einen Verbindungsrohrabschnitt 75 mit einer Absaugpumpe 77 verbunden. Die Absaugpumpe 77 dient zum Absaugen des Fett-Wassergemischs aus dem Fettauffangbehälter 61 und zur Förderung dieses Gemisches über eine Fettausbringleitung 82 in einen Fettsammelbehälter 95 (s. Fig. 7a), wie einen Kanister, eine Sammeltonne, etc.

Die Absaugpumpe 77 ist über ein entsprechendes Steuer- und Versorgungskabel 79 mit der Gerätesteuerung verbunden, wobei sich das Kabel 79 von der Absaugpumpe 77 über eine Öffnung 81 in der Rückseite 10 des Gargeräts zur Gerätesteuerung erstreckt.

Die Fettausbringleitung 82 weist ein Steigrohr 83 auf, das an der Rückseite 10 des Gargeräts gehalten ist und sich im Wesentlichen senkrecht nach oben erstreckt. An dieses Steigrohr 83 schließt sich ein Ausbringrohr 85 der Fettausbringleitung 82 an, das im Ausführungsbeispiel sich im Wesentlichen horizontal erstreckt und an dessen Ende ein Sperrventil 87 vorgesehen ist, zum Absperren der Fettausbringleitung 82. Am Ende des Ausbringrohrs 85 kann dann ein entsprechender Verbindungsschlauch 96 und/oder Verbindungsrohrabschnitt zu dem Fettsammelbehälter für das gesammelte Fett bzw. Fett-Wassergemisch angeschlossen werden, wie in Fig. 7a gezeigt.

Erfindungsgemäß umfasst das Gargerät 1, 1' eine Reinigungseinrichtung, mit der zumindest die Fettabsaugleitung 73 und der Fettauffangbehälter 61 in entgegengesetzter Richtung zur Fettabsaugeinrichtung durchspült werden können, um sowohl Reste des Fett-Wassergemisches als auch Reste des während des Reinigungsvorgangs des Gargeräts eingedrungenen Reinigungsmittels wieder zu entfernen, damit beim nächsten Vorgang des Fettabsaugung eine Verunreinigung des abgesaugten Fetts bzw. Fett-Wassergemischs so weit wie möglich vermieden werden kann.

Von der Wasserzuführung 45 (Fig. 4) erstreckt sich in einer Ausführungsform eine Wasserzuführleitung 89 durch die Öffnung 90 in der Rückwand 10 des Gargeräts. Diese Wasserzuführleitung 89 mündet in das Steigrohr 83 oberhalb der Absaugpumpe 77. Bei Zufuhr von Wasser über die Wasserzuführleitung 89 kann somit ein Reinigen und Durchspülen der Fettauffangeinrichtung 59 von oberhalb der Absaugpumpe 77 durch das Steigrohr 83, die Verbindungsleitung 75, die Fettabsaugleitung 73 und den Fettauffangbehälter 61 erfolgen, aus dem, strömungsbegünstigt durch den rampenförmigen Endabschnitt 62, die Durchspülung bzw. durchgespülte Flüssigkeitsmenge über den Garraumablauf 33 in die Siphoneinrichtung 35 ausgebracht wird.

In einer alternativen Ausführungsform kann die Absaugpumpe 77 an ihrem Pumpeneingang 78 eine Absperreinrichtung aufweisen, die verhindert, dass Reinigungsmittel aus der Fettabsaugleitung 73 und der Verbindungsleitung 75 in die Absaugpumpe 77 eindringt. Entsprechend kann die Wasserzuführleitung 89 unmittelbar vor dem Pumpeneingang 78 in den Verbindungsrohrabschnitt 75 münden, wobei von dort aus ein Durchspülen bis zur Siphoneinrichtung 35 erfolgen kann.

Wie aus Fig. 6 ersichtlich, sind zwei seitliche Abdeckwände 91 vorgesehen, die mittels Schrauben 93 über entsprechende Halteelemente 92 mit der Rückwand 10 des Gargeräts verbunden sind und damit eine kastenförmige Struktur ermöglichen, die mit einer entsprechenden Abdeckwand (nicht dargestellt) zusammengesetzt werden kann. Vorteilhafterweise ist dann die Gesamtanordnung der Absaugpumpe 77 und ihrer Anschlüsse für Wartungsarbeiten zugänglich, ohne dass in das Innere des Gargeräts eingegriffen werden muss.

In Fig. 7a und 7b ist ein weiteres Ausführungsbeispiel der Reinigungseinrichtung des Gargerätes dargestellt. Die Reinigungseinrichtung umfasst demnach den Verbindungsschlauch 94, der mit der Fettausbringleitung 82, insbesondere dem Sperrventil 87, verbunden ist. Dazu kann der Verbindungsschlauch 94 an einem ersten Ende 94a auf einen Rohrabschnitt aufgesteckt und mittels einer Schelle oder dergleichen fixiert sein oder mittels einer Schraub- oder Bajonettverbindung an dem Rohrabschnitt befestigt sein.

Einerseits kann der Verbindungsschlauch 94, wie in Fig. 7a gezeigt, mit dem Fettsammelbehälter 95 verbunden sein, um das Fett in diesen abzuführen. Vorteilhafterweise ist der Verbindungsschlauch 94 lösbar mit dem Fettsammelbehälter 95 verbunden, um diesen bei Bedarf auswechseln zu können. Hierzu kann ein zweites Ende 94b des Verbindungsschlauchs 94 einen entsprechenden Anschluss aufweisen, z.B. in Form einer Schraub- oder Bajonettverbindung.

Der Verbindungsschlauch 94 kann weiterhin als Wasserzuführleitung ausgebildet sein und mittels einer Wasserzuführung 96, beispielsweise einem Wasserhahn, einer Leitung oder dergleichen, mit einer Wasserquelle verbindbar sein, wie schematisch in Fig. 7b angedeutet. Dadurch kann ein Nutzer auf einfache Art und Weise den leicht zugänglichen Verbindungsschlauch 94 mit einer Wasserquelle verbinden und so zur Reinigung die gesamte Fettauffangeinrichtung 59 durchspülen.

Die Wasserzuführleitung 89 ist in Fig. 7a und 7b gestrichelt dargestellt, da sie ebenso wie weitere Wasserzuführleitungen optional vorgesehen sein kann, um einen flexiblen Einsatz bzw. verschiedene Reinigungsmöglichkeiten z.B. in Verbindung mit der Wasserzuführung 45 zu ermöglichen.

Die vorliegende Erfindung ist nicht auf die dargestellten Ausführungsbeispiele beschränkt. Beispielsweise können mehrere Wasserzuführleitungen vorgesehen sein, von denen zumindest eine weitere direkt in den Fettauffangbehälter 61 und/oder die Fettabsaugleitung 73 mündet.

In einer weiteren Ausführungsform kann vor dem Pumpeneingang 78 ein Mehrwegventil vorgesehen werden, mit dem zugeführtes Wasser entweder in die Verbindungsleitung 75 und die Fettabsaugleitung 73 oder in die Absaugpumpe 77 und die sich daran anschließende Fettausbringleitung 82 nacheinander oder gleichzeitig eingeführt werden kann.

In einer weiteren Ausführungsform kann beispielsweise sich das Steigrohr 83 unmittelbar an die Fettabsaugleitung 73 anschließen und die Absaugpumpe 77 am oberen Ende des Steigrohrs 83 angeordnet sein, und zwar auf einer Höhe, die oberhalb der Höhe der Ablassöffnung 15 des Garraums 3 liegt. Damit wird verhindert, dass Reinigungsflüssigkeit bis zur Absaugpumpe 77 vordringen kann. An den Ausgang der Absaugpumpe 77 ist dann das Ausbringrohr 85 angeschlossen.

Mit der vorliegenden Erfindung wird somit erreicht, dass eine Rückgewinnung von Fett aus dem Garraum ermöglicht wird, das im Wesentlichen bzw. praktisch frei von Reinigungsmittel ist, wobei das Fett vor allem aus gegarten Nahrungsmitteln ausgelöst wurde. Dadurch wird die Qualität des rückgewonnenen Fetts für eine entsprechende Weiterverarbeitung, beispielsweise für Kosmetika, erheblich erhöht.

Zudem wird der erhebliche Vorteil verwirklicht, dass die schädliche Fettbelastung sowohl der Entleerungspumpe als auch der Umwälzpumpe durch in die Wasservorlage eingedrungenes Fett erheblich reduziert werden kann, wobei auch entsprechende Dichtungen geschont werden können. Damit kann die Standzeit des Gargeräts bzw. dessen Lebensdauer erheblich erhöht werden.

Auch ergibt sich der große Vorteil, dass eine (negative) Beeinflussung der Garqualität vermieden wird.

### Bezugszeichenliste:

1 - Gargerät
3 - Garraum
4 - Garraumboden
5 - Garraumtür
6 - Technikraum
7 - Lüfterrad
8 - Türgriff
9 - Anzeige- und Bedienfeld
10 - Rückwand des Gargeräts
11 - Handbrause
12 - Motor
13 - Handbrausekopf
14 - Eckstütze
15 - Ablassöffnung
17 - Temperatursensor
19 - nischenartige Aufnahme des Handbrausekopfs
20 - transparente Türscheibe
21 - Abluftauslass
22 - Garraumatmosphäre
23 - Hordenwagen
25 - Rahmen
27 - drehbare Rollen
29 - Gestell oder Hordengestell
31 - Einschubleisten
32 - Einschubebene
33 - Garraumablauf
34 - Garraumablaufeintritt
35 - Siphoneinrichtung
36 - Siphonbehälter
37 - Wasservorlage
38 - Verbindungsflansch
41 - Trennwand
43 - Gargeräteablass
44 - Ablasskanal
45 - Wasserzuführung
47 - Pfeil der Frischwasserzuführung
49 - Wasserzuführleitung
51 - Entleerungspumpe
53 - Ablassleitung
55 - Zuführleitung
57 - Umwälzpumpe
58 - Anschlussöffnung zur Siphoneinrichtung
59 - Fettauffangeinrichtung
61 - Fettauffangbehälter
62 - rampenförmiger Endabschnitt
63 - Öffnung für Abzweigleitung Abluft
64 - Abzweigleitung Abluft
65 - erster Abschnitt Abzweigleitung Abluft
67 - zweiter Abschnitt Abzweigleitung Abluft
69 - Anschlussstutzen Abluftrohr
71 - Anschlussöffnung Fettabsaugrohr
73 - Fettabsaugleitung
75 - Verbindungsleitung
77 - Absaugpumpe
78 - Pumpeneingang
79 - Steuer- und Versorgungskabel der Absaugpumpe
81 - Öffnung
82 - Fettausbringleitung
83 - Steigrohr
85 - Ausbringrohr
87 - Sperrventil
89 - Wasserzuführleitung
90 - Öffnung
91 - seitliche Abdeckwand
92 - Halteelement
93 - Schraube
94 - Wasserzuführleitung/Verbindungsschlauch
94a - erstes Ende
94b - zweites Ende
95 - Fettsammelbehälter
96 - Wasserzuführung

## Patentansprüche

1. Gargerät für die Großküche in Form eines Kombidämpfers (1, 1') mit einem Garraum (3) zum Garen von Gargut, welches auf einer Mehrzahl von Garebenen (32) anordenbar ist, oder in Form eines Rotisseriegerätes mit einem Garraum zum Garen von Gargut, welches auf einem drehbaren Gargutträger anordenbar ist, wobei das Gargerät weiterhin eine Heizeinrichtung zur Erwärmung der Garraumatmosphäre, eine Gerätesteuerung zur Steuerung des Gargeräts, und einen Garraumablauf (33) umfasst, der sich unterhalb eines Bodens (4) des Garraums (3) befindet und zur Ableitung eines Fett-Wassergemisches und gasförmiger Anteile der Garraumatmosphäre aus dem Garraum (3) dient, wobei sich der Garraumablauf (33) von einer Ablassöffnung (15) im Boden (4) oder im Bodenbereich des Garraums (3) bis zu einer Siphoneinrichtung (35) erstreckt,
wobei eine Fettauffangeinrichtung (59) vorgesehen ist, die wenigstens einen Fettauffangbehälter (61), wenigstens eine Fettabsaugleitung (73), wenigstens eine Absaugpumpe (77) und wenigstens eine Fettausbringleitung (82) umfasst, wobei die Fettabsaugleitung (73) sich von dem Fettauffangbehälter (61) zu der Absaugpumpe (77) erstreckt, wobei die Absaugpumpe (77) dazu eingerichtet ist, das über die Fettabsaugleitung (73) angesaugte Fett-Wassergemisch in die Fettausbringleitung (82) weiterzufördern, und
wobei eine Reinigungseinrichtung vorgesehen ist,
**dadurch gekennzeichnet, dass**
die Reinigungseinrichtung dazu eingerichtet ist, Wasser zumindest über die Fettabsaugleitung (73) und den Fettauffangbehälter (61) in den Garraumablauf (33) in Richtung Siphoneinrichtung (35) zu fördern.

2. Gargerät nach Anspruch 1, **dadurch gekennzeichnet, dass** sich der Fettauffangbehälter (61) im Anfangsbereich des Garraumablaufs (33) befindet.

3. Gargerät nach einem der vorstehenden Ansprüche, **dadurch gekennzeichnet, dass** ein Endabschnitt (62) des Fettauffangbehälters (61) in Richtung Siphoneinrichtung (35) rampenförmig ausgebildet ist.

4. Gargerät nach einem der vorstehenden Ansprüche, **dadurch gekennzeichnet, dass** eine Abzweigleitung (64) zur Ableitung von gasförmigen Anteilen des aus dem Garraum (3) in den Garraumablauf (33) ausgeleiteten Fluids bzw. Wrasens aus dem Garraumablauf (33) zwischen dem Fettauffangbehälter (61) und der Siphoneinrichtung (35) abzweigt.

5. Gargerät nach einem der vorstehenden Ansprüche, **dadurch gekennzeichnet, dass** das für die Durchspülung verwendete Wasser der Reinigungseinrichtung der Fettauffangeinrichtung (59) erwärmt ist.

6. Gargerät nach einem der vorstehenden Ansprüche, **dadurch gekennzeichnet, dass** die Absaugpumpe (77) als in beide Richtungen durchströmbare Pumpe ausgebildet ist, wodurch sie in der Lage ist, entgegen der Pumprichtung durchströmt zu werden.

7. Gargerät nach einem der vorstehenden Ansprüche, **dadurch gekennzeichnet, dass** die Fettausbringleitung (82) ein Steigrohr (83) umfasst, das am Pumpenausgang der Absaugpumpe (77) angeordnet ist und sich von dort über einen gewissen Abschnitt nach oben erstreckt.

8. Gargerät nach einem der vorstehenden Ansprüche, **dadurch gekennzeichnet, dass** das Gargerät, insbesondere die Reinigungseinrichtung, eine Wasserzuführung (45) aufweist.

9. Gargerät nach Anspruch 8, **dadurch gekennzeichnet, dass** die Fettauffangeinrichtung (59) ein Absperrventil an einem Eingang der Wasserzuführung (45) der Reinigungseinrichtung in die Fettabsaugleitung (73) aufweist, so dass nach Absperrung der Fettabsaugleitung (73) die Reinigungseinrichtung in der Lage ist, die Absaugpumpe (77) und die Fettausbringleitung (82) mittels Durchspülung zu reinigen.

10. Gargerät nach Anspruch 8 in Abhängigkeit von Anspruch 7, **dadurch gekennzeichnet, dass** die Wasserzuführung (45) wenigstens eine Wasserzuführleitung (89) aufweist, die in das Steigrohr (83) oberhalb der Absaugpumpe (77) mündet.

11. Gargerät nach einem der vorstehenden Ansprüche, **dadurch gekennzeichnet, dass** die Fettauffangeinrichtung (59) die Reinigungseinrichtung umfasst.

12. Gargerät nach einem der vorstehenden Ansprüche, **dadurch gekennzeichnet, dass** die Reinigungseinrichtung eine Wasserzuführleitung (94) umfasst, die mit der Fettausbringleitung (82), insbesondere mit einem Ausbringrohr (85) oder einem Sperrventil (87) der Fettausbringleitung (82), verbunden ist und mit einer Wasserquelle verbindbar ist.

13. Verfahren zum Betreiben eines Großküchen-Gargeräts, insbesondere eines Kombidämpfers (1, 1') oder eines Rotisseriegeräts, und zum Sammeln von während des Garprozesses anfallenden Fetts, mit den folgenden Schritten:
- Sammeln des aus einem Garraum (3) des Gargeräts (1, 1') über dessen Ablassöffnung (15) austretenden Fett-Wassergemischs in einem Fettauffangbehälter (61) einer Fettauffangeinrichtung (59), der an einem Garraumablauf (33) des Gargeräts (1, 1') angebracht ist,
- Absaugen des Fett-Wassergemischs über wenigstens eine Fettabsaugleitung (73) aus dem Fettauffangbehälter (61) mittels einer am Ende der Fettabsaugleitung (73) angeordneten Absaugpumpe (77),
- Ausbringen des von der Absaugpumpe (77) angesaugten Fett-Wassergemischs über eine Fettausbringleitung (82) zum Fettsammelbehälter (95), sowie
- Durchführen eines Reinigungsprozesses der Fettauffangeinrichtung (59) nach Beendigung eines Reinigungsprozesses des Gargeräts (1, 1') dadurch, dass Wasser in umgekehrter Richtung zu der Absaugrichtung zumindest durch die Fettabsaugleitung (73) und den Fettauffangbehälter (61) in den Garraumablauf (33) in Richtung einer Siphoneinrichtung (35) am Ende des Garraumablaufs (33) des Gargeräts (1, 1') gefördert wird.

14. Verfahren nach Anspruch 13, **dadurch gekennzeichnet, dass** der Einsatz der Absaugpumpe (77) getaktet erfolgt.

15. Verfahren nach Anspruch 14**, dadurch gekennzeichnet, dass** die Taktung in Abhängigkeit des Garguts und/oder des Garprozesses erfolgt.

16. Verfahren nach einem der Ansprüche 13 bis 15, **dadurch gekennzeichnet, dass** beim Reinigungsprozess Wasser durch die Fettausbringleitung (82), vorzugsweise durch die gesamte Fettausbringleitung (82), die Fettabsaugleitung (73) und den Fettauffangbehälter (61) in den Garraumablauf (33) gefördert wird.

17. Verfahren nach einem der Ansprüche 13 bis 16, **dadurch gekennzeichnet, dass** der Reinigungsprozess der Fettauffangeinrichtung sowohl am Anfang als auch am Ende des Reinigungsprozesses des Gargeräts (1, 1') durchgeführt wird.

## Claims

1. A cooking appliance for commercial kitchens in the form of a combi-steamer (1, 1') comprising a cooking chamber (3) for cooking food to be cooked arrangeable on a plurality of cooking levels (32), or in the form of a rotisserie appliance comprising a cooking chamber for cooking food to be cooked arrangeable on a rotatable support for food to be cooked, wherein the cooking appliance further comprises a heating device for heating a cooking chamber atmosphere, an appliance controller for controlling the cooking appliance, and a cooking chamber outlet (33) located below a floor (4) of the cooking chamber (3) and provided for draining off a fat-water mixture and gaseous components of the cooking chamber atmosphere from the cooking chamber (3), wherein the cooking chamber outlet (33) extends from a drain opening (15) in the floor (4) or in the floor region of the cooking chamber (3) to a siphon device (35),
wherein a fat collection device (59) is provided, which comprises at least one fat collection container (61), at least one fat extraction line (73), at least one suction pump (77) and at least one fat discharge line (82), wherein the fat extraction line (73) extends from the fat collection container (61) to the suction pump (77), wherein the suction pump (77) is configured to convey the fat-water mixture extracted via the fat extraction line (73) into the fat discharge line (82), and
wherein a cleaning device is provided,
**characterized in that**
the cleaning device is configured to convey water at least via the fat extraction line (73) and the fat collection container (61) into the cooking chamber outlet (33) in a direction towards the siphon device (35).

2. The cooking appliance according to claim 1, **characterized in that** the fat collection container (61) is located in an initial region of the cooking chamber outlet (33).

3. The cooking appliance according to one of the preceding claims, **characterized in that** an end portion (62) of the fat collection container (61) is configured in a ramp-shaped manner in a direction towards the siphon device (35).

4. The cooking appliance according to one of the preceding claims, **characterized in that** a branch line (64) for draining off gaseous components of a fluid or vapours discharged from the cooking chamber (3) into the cooking chamber outlet (33) branches off the cooking chamber outlet (33) between the fat collection container (61) and the siphon device (35).

5. The cooking appliance according to one of the preceding claims, **characterized in that** the water of the cleaning device used for flushing the fat collection device (59) is heated.

6. The cooking appliance according to one of the preceding claims, **characterized in that** the suction pump (77) is configured as a pump which can be flowed through in both directions, whereby it is capable of being flowed through against a pumping direction.

7. The cooking appliance according to one of the preceding claims, **characterized in that** the fat discharge line (82) comprises a riser pipe (83) arranged at a pump outlet of the suction pump (77) and extending upwardly from there along a certain portion.

8. The cooking appliance according to one of the preceding claims, **characterized in that** the cooking appliance, in particular the cleaning device, has a water supply (45).

9. The cooking appliance according to claim 8, **characterized in that** the fat collection device (59) has a shut-off valve at an inlet of the water supply (45) of the cleaning device into the fat extraction line (73), such that, after shutting off the fat extraction line (73), the cleaning device is able to clean the suction pump (77) and the fat discharge line (82) by flushing through.

10. The cooking appliance according to claim 8, depending on claim 7, **characterized in that** the water supply (45) comprises at least one water supply line (89) leading into the riser pipe (83) above the suction pump (77).

11. The cooking appliance according to one of the preceding claims, **characterized in that** the fat collection device (59) comprises the cleaning device.

12. The cooking appliance according to one of the preceding claims, **characterized in that** the cleaning device comprises a water supply line (94) connected to the fat discharge line (82), in particular to a discharge pipe (85) or a shut-off valve (87) of the fat discharge line (82), and which is connectable to a water source.

13. A method for operating a commercial kitchen cooking appliance, in particular a combi-steamer (1, 1') or a rotisserie appliance, and for collecting fat produced during a cooking process, the method comprising the following steps:
collecting a fat-water mixture escaping from a cooking chamber (3) of the cooking appliance (1, 1'), via a drain opening (15) thereof, within a fat collection container (61) of a fat collection device (59) connected to a cooking chamber outlet (33) of the cooking appliance (1, 1'),
extracting the fat-water mixture via at least one fat extraction line (73) from the fat collection container (61) by means of a suction pump (77) arranged at an end of the fat extraction line (73),
discharging the fat-water mixture extracted by the suction pump (77) via a fat discharge line (82) to a fat storage tank (95), and
carrying out a cleaning process of the fat collection device (59) after completing a cleaning process of the cooking appliance (1, 1'), by conveying water in a reverse direction to an extraction direction at least through the fat extraction line (73) and the fat collection container (61) into the cooking chamber outlet (33) in a direction towards a siphon device (35) at an end of the cooking chamber outlet (33) of the cooking appliance (1, 1').

14. The method according to claim 13, **characterized in that** an operation of the suction pump (77) is performed in a clocked manner.

15. The method according to claim 14, **characterized in that** the clocking is performed as a function of the food to be cooked and/or the cooking process.

16. The method according to any one of claims 13 to 15, **characterized in that**, during the cleaning process, water is conveyed through the fat discharge line (82), preferably through the entire fat discharge line (82), the fat extraction line (73) and the fat collection container (61) into the cooking chamber outlet (33).

17. The method according to one of claims 13 to 16, **characterized in that** the cleaning process of the fat collection device is performed both at the beginning and at the end of the cleaning process of the cooking appliance (1, 1').

## Revendications

1. Appareil de cuisson, destiné à la cuisine industrielle, sous la forme d'un four à vapeur mixte (1, 1'), doté d'une enceinte de cuisson (3), pour la cuisson d'aliments à cuire, qui peuvent se placer sur une pluralité de niveaux de cuisson (32) ou sous la forme d'une rôtissoire, dotée d'une enceinte de cuisson, pour la cuisson d'aliments à cuire, qui peuvent se placer sur un support rotatif d'aliments à cuire, l'appareil de cuisson comprenant par ailleurs un dispositif de chauffage, destiné à chauffer l'atmosphère de l'enceinte de cuisson, un système de commande d'appareil, destiné à commander l'appareil de cuisson et une évacuation (33) d'enceinte de cuisson, qui se trouve en-dessous d'un fond inférieur (4) de l'enceinte de cuisson (3) et qui sert à évacuer hors de l'enceinte de cuisson (3) un mélange eau-graisses et des fractions gazeuses de l'atmosphère d'enceinte de cuisson, l'évacuation (33) d'enceinte de cuisson s'étendant d'un orifice de décharge (15) dans le fond inférieur (4) ou dans une zone de fond inférieur de l'enceinte de cuisson (3) jusqu'à un dispositif de siphon (35),
un dispositif collecteur de graisses (59) étant prévu, qui comprend au moins un récipient (61) collecteur de graisses, au moins une conduite aspiratrice des graisses (73), au moins une pompe d'aspiration (77) et au moins une conduite de rejet des graisses (82), la conduite aspiratrice des graisses (73) s'étendant du récipient (61) collecteur de graisses vers la pompe d'aspiration (77), la pompe d'aspiration (77) étant configurée pour transporter ultérieurement le mélange eau-graisses dans la conduite de rejet des graisses (82), par l'intermédiaire de la conduite aspiratrice des graisses (73) et
un dispositif de nettoyage étant prévu,
**caractérisé en ce que**
le dispositif de nettoyage est configuré pour transporter de l'eau dans la direction du dispositif de siphon (35), au moins par l'intermédiaire de la conduite aspiratrice des graisses (73) et du récipient (61) collecteur de graisses dans l'évacuation (33) d'enceinte de cuisson.

2. Appareil de cuisson selon la revendication 1, **caractérisé en ce que** le récipient (61) collecteur de graisses se trouve dans la zone de départ de l'évacuation (33) d'enceinte de cuisson.

3. Appareil de cuisson selon l'une quelconque des revendications précédentes, **caractérisé en ce qu'**un segment d'extrémité (62) du récipient (61) collecteur de graisses est conçu en forme de rampe, dans la direction du dispositif de siphon (35).

4. Appareil de cuisson selon l'une quelconque des revendications précédentes, **caractérisé en ce qu'**une conduite de dérivation (64), destinée à dériver des fractions gazeuses du fluide ou de buées s'échappant de l'enceinte de cuisson (3) dans l'évacuation (33) d'enceinte de cuisson dérive de l'évacuation (33) d'enceinte de cuisson entre le récipient (61) collecteur de graisses et le dispositif de siphon (35).

5. Appareil de cuisson selon l'une quelconque des revendications précédentes, **caractérisé en ce que** l'eau du dispositif de nettoyage du dispositif collecteur de graisses (59) utilisée pour le rinçage est chauffée.

6. Appareil de cuisson selon l'une quelconque des revendications précédentes, **caractérisé en ce que** la pompe d'aspiration (77) est conçue sous la forme d'une pompe pouvant être traversée dans les deux directions, en conséquence de quoi, elle est en mesure d'être traversée à l'encontre de la direction de pompage.

7. Appareil de cuisson selon l'une quelconque des revendications précédentes, **caractérisé en ce que** la conduite de rejet des graisses (82) comprend une colonne montante (83), qui est placée sur la sortie de pompage de la pompe d'aspiration (77) et qui s'étend vers le haut sur une certaine portion à partir de celle-ci.

8. Appareil de cuisson selon l'une quelconque des revendications précédentes, **caractérisé en ce que** l'appareil de cuisson, notamment le dispositif de nettoyage, comporte une alimentation d'eau (45).

9. Appareil de cuisson selon la revendication 8, **caractérisé en ce que** le dispositif collecteur de graisses (59) comporte sur une entrée de l'alimentation d'eau (45) du dispositif de nettoyage dans la conduite aspiratrice de graisses (73) une vanne d'arrêt, de sorte qu'après la fermeture de la conduite aspiratrice de graisses (73), le dispositif de nettoyage soit en mesure de nettoyer au moyen d'un rinçage la pompe d'aspiration (77) et la conduite de rejet des graisses (82).

10. Appareil de cuisson selon la revendication 8 en fonction de la revendication 7, **caractérisé en ce que** l'alimentation d'eau (45) comporte au moins une conduite d'alimentation d'eau (89), qui débouche dans la colonne montante (83), au-dessus de la pompe d'aspiration (77).

11. Appareil de cuisson selon l'une quelconque des revendications précédentes, **caractérisé en ce que** le dispositif collecteur de graisses (59) comprend le dispositif de nettoyage.

12. Appareil de cuisson selon l'une quelconque des revendications précédentes, **caractérisé en ce que** le dispositif de nettoyage comprend une conduite d'alimentation d'eau (94), qui est raccordée sur la conduite de rejet des graisses (82), notamment à l'aide d'un tube de rejet (85) ou d'une vanne de fermeture (87) de la conduite de rejet des graisses (82) et qui est susceptible d'être raccordée sur une source d'eau.

13. Procédé, destiné à faire fonctionner un appareil de cuisson pour cuisines industrielles, notamment un four à vapeur mixte (1, 1') ou une rôtissoire et à collecter des graisses produites pendant le processus de cuisson, comportant les étapes suivantes, consistant à :
- collecter dans un récipient (61) collecteur de graisses d'un dispositif collecteur de graisses (59), qui est monté sur une évacuation (33) d'enceinte de cuisson de l'appareil de cuisson (1, 1') le mélange eau-graisses s'échappant par l'intermédiaire de son orifice de décharge (15) d'une enceinte de cuisson (3) de l'appareil de cuisson (1, 1'),
- aspirer le mélange eau-graisses hors du récipient (61) collecteur de graisses par l'intermédiaire d'au moins une conduite aspiratrice de graisses (73) au moyen d'une pompe d'aspiration (77), placée sur l'extrémité de la conduite aspiratrice de graisses (73),
- rejeter vers le récipient (95) collecteur de graisses le mélange eau-graisses aspiré par la pompe d'aspiration (77) par l'intermédiaire d'une conduite de rejet des graisses (82), ainsi que
- procéder à un processus de nettoyage du dispositif collecteur de graisses (59), après l'achèvement d'un processus de nettoyage de l'appareil de cuisson (1, 1'), en ce que de l'eau est transportée dans la direction inverse de la direction d'aspiration, au moins à travers la conduite aspiratrice de graisses (73) et le récipient (61) collecteur de graisses dans l'évacuation (33) d'enceinte de cuisson, dans la direction d'un dispositif de siphon (35) sur l'extrémité de l'évacuation (33) d'enceinte de cuisson de l'appareil de cuisson (1, 1').

14. Procédé selon la revendication 13, **caractérisé en ce que** l'utilisation de la pompe d'aspiration (77) s'effectue de manière cadencée.

15. Procédé selon la revendication 14, **caractérisé en ce que** le cadencement s'effectue en fonction des aliments à cuire ou du processus de cuisson.

16. Procédé selon l'une quelconque des revendications 13 à 15, **caractérisé en ce que** lors du processus de nettoyage, de l'eau est transportée à travers la conduite de rejet des graisses (82), de préférence à travers l'ensemble de la conduite de rejet des graisses (82), de la conduite aspiratrice de graisses (73) et du récipient (61) collecteur de graisses dans l'évacuation (33) d'enceinte de cuisson.

17. Procédé selon l'une quelconque des revendications 13 à 16, **caractérisé en ce que** l'on procède au processus de nettoyage du dispositif collecteur de graisses aussi bien au début, qu'également à la fin du processus de nettoyage de l'appareil de cuisson (1, 1').
